# EUROPÄISCHE PATENTSCHRIFT

(11) **EP 2 754 815 B1**
(45) Veröffentlichungstag und Bekanntmachung des Hinweises auf die Patenterteilung: **08.06.2022**
(21) Anmeldenummer: 13195645.0
(22) Anmeldetag: 04.12.2013
(51) Int. Cl.: E05D 15/44, E05D 15/40

(54) **KIPPBESCHLAG FÜR EINEN FENSTER- ODER TÜRFLÜGEL**
TILT FITTING FOR WING OF A WINDOW OR A DOOR
FERRURE DE BASCULEMENT POUR UN VANTAIL DE FENÊTRE OU DE PORTE

(30) Priorität: 10.01.2013 DE 202013100103 U
(43) Veröffentlichungstag der Anmeldung: 16.07.2014
(73) Patentinhaber: SCHÜCO International KG, 33609 Bielefeld (DE)
(72) Erfinder: Hering, Dennis, 49201 Dissen (DE); Wingerberg, Lars, 49086 Osnabrück (DE); Zejnilagic Schmeken, Faruk, 33790 Halle / Westf. (DE); Diekmann, Bernd, 33790 Halle / Westf. (DE)
(74) Vertreter: Dantz, Jan Henning

(56) Entgegenhaltungen:
- WO-A2-2008/065510
- DE-A1- 3 301 081
- DE-A1- 3 939 127
- GB-A- 2 262 125
- US-A- 4 364 201
- None

## Beschreibung

Die Erfindung betrifft einen Kippbeschlag für einen Fenster- oder Türflügel nach dem Oberbegriff des Anspruchs 1.

Derartige Kippbeschläge kommen vornehmlich bei einem Fenster- oder einer Tür zum Einsatz, deren Flügel gegenüber einem bauseitigen, fest stehenden Rahmen ausstellbar ist, wobei der Flügel beim Öffnen durch die beidseitig angeordneten Kippbeschläge vollständig vom Rahmen gelöst werden. Insoweit übernimmt jeder Kippbeschlag nicht nur Schwenkfunktion, sondern auch Tragefunktion.

Die Verwendung der Kippbeschläge ist nicht auf Fenster oder Türen beschränkt, sondern auch bei anderen Öffnungselementen, beispielsweise Fassadenelementen, einsetzbar, wobei die Öffnung nach beiden Seiten, also nach innen oder nach außen erfolgen kann. Der Einfachheit halber wird im Folgenden die Verwendung als Fensterbeschläge erwähnt, wobei lediglich auf einen Kippbeschlag Bezug genommen wird.

Ein gattungsgemäßer Kippbeschlag ist in der GB 1 102 048 A geoffenbart. Dieser Kippbeschlag, ebenso wie ein aus der GB 2 127 092 A und der GB 2 318 613 A bekannter ist am oberen, also der größtmöglichen Kippöffnung gegenüberliegenden Seite an einem Rahmenholm des ortsfesten Rahmens befestigt. Dabei ist beim gattungsgemäßen Kippbeschlag ein erstes Scherenglied des Scherenelementes fest mit einer am Rahmenholm befestigten Anschlussschiene verbunden, während das zweite Scherenglied verschiebbar an der Anschlussschiene gehalten ist.

Die Anordnung des Kippbeschlages in dem dem weitesten Öffnungsbereich abgewandten, üblicherweise oberen Bereich des Flügels bzw. des Rahmens, führt dazu, dass lediglich in diesem Bereich ein ausreichender Anpressdruck des Flügels am Rahmen entsteht, der im weiteren Verlauf hin zum abgewandten Bereich zunehmend geringer wird, wodurch sich vor allem Dichtungsprobleme ergeben. Den ständigen Forderungen nach einer Dichtungsoptimierung, insbesondere in energietechnischer Hinsicht, wird der bekannte Kippbeschlag durch seinen insoweit mangelhaften Beitrag nicht gerecht.

Um den Anpressdruck in den minderbeaufschlagten Bereichen zu erhöhen, ist zwar schon versucht worden, die Vorspannung im Angriffsbereich des Kippbeschlages zu erhöhen, jedoch ist dann die Belastung der Drehgelenke des Kippbeschlages derart hoch, dass die Standzeit in nicht akzeptabler Weise reduziert wird.

Auch weisen die bekannten Konstruktionen aufgrund einer fehlenden gegenseitigen Abstützung der Scherenglieder nur einen geringen Seitenhalt auf. Da die Gelenke des Scherenelements entgegen ihrer Bewegungsachsen belastet werden, ergibt sich ein erheblicher, die Standzeit gleichfalls verkürzender Verschleiß.

Ein Kippbeschlag nach dem Oberbegriff des Anspruchs 1 ist in der US 4 364 201 A offenbart. Des Weiteren sind von der Gattung abweichende Kippbeschläge aus der WO 2008/065510 A2 sowie der DE 39 39 127 A1 bekannt.

Der Erfindung liegt die Aufgabe zugrunde, einen Kippbeschlag der gattungsgemäßen Art so weiterzuentwickeln, dass der Anpressdruck des Flügels am Rahmen optimiert wird, die Seitenstabilität in verschwenkter Stellung des Flügels verbessert und die Standzeit des Kippbeschlages verlängert wird.

Diese Aufgabe wird durch einen Kippbeschlag mit den Merkmalen des Anspruchs 1 gelöst.

Durch den zweiarmigen Hebel, der sich außerhalb des Wirkbereichs des Scherenelements entgegen der Schließrichtung des Flügels mit einem Ende abstützt, während das andere Ende an der Tragleiste angelenkt und er am freien Ende des zweiten Scherenelements an einer Schwenkachse in beide Richtungen schwenkbar gelagert ist, wird der Flügel in Schließstellung mit hoher Anpresskraft gleichmäßig an den Rahmen gedrückt, also auch in dem Bereich, der bisher nicht mit einer Druckkraft beaufschlagt wurde.

Zur Abstützung des der Anschlussschiene zugeordneten Endes des zweiarmigen Hebels ist ein Stützelement vorgesehen, das in Schließrichtung des Flügels verstellbar sein kann, um den durch die Hebelwirkung erzeugten Anpressdruck einzustellen. Dieses Stützelement kann als entsprechend geformte Stützkontur, als Rolle oder als Zapfen, bevorzugt jedoch als Exzenterschraube ausgebildet sein, die in einem Stützlager verdrehbar gehalten ist, das wiederum fest mit der Anschlussschiene verbunden ist.

Neben dem optimierten Anpressdruck, der zu einer höheren Dichtigkeit im Anlagebereich des Flügels am Rahmen führt, weist der Kippbeschlag durch die Erfindung eine verbesserte Seitenstabilität auf, vor allem da sich die Gelenke der Scherenglieder und des zweiarmigen Hebels aneinander abstützen. Darüber hinaus ergibt sich aus der neuen Konstruktion eine verbesserte Kinematik, die das Auf- und Zuschwenken des Flügels merkbar erleichtert.

Das genannte Stützlager, in dem das Stützelement gehalten ist, ist mit einer Gleitauflage ausgestattet, die an einer zur Auflageschiene parallelen Seite des Hebelarms anliegt und deren Anpresskraft am Hebelarm einstellbar ist.

Das Bauteil, im Beispiel der Hebelarm, ist in einem sich in Verschieberichtung des Hebelarms erstreckenden Längsschlitz geführt, dessen Grund eine Führungsbahn zur Anlage des Hebelarms bei dessen Verschiebung bildet.

Die Gleitauflage ist an einer Seitenwand des Schlitzes gehalten, wobei eine Klemmschraube, mit der die Auflagekraft der Gleitauflage am Hebelarm einstellbar ist, mit einem geeigneten Werkzeug von außen her zu betätigen ist. Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: einen erfindungsgemäßen Kippbeschlag in einer Seitenansicht
- Figur 2: den Kippbeschlag in einer perspektivischen Ansicht
- Figur 3: den teilweise geschnittenen Kippbeschlag ebenfalls in einer perspektivischen Darstellung
- Figur 4: einen vergrößerten Ausschnitt des Kippbeschlages entsprechend der Angabe IV in Figur 3
- Figur 5: den teilweise geschnittenen Kippbeschlag gemäß Figur 3 in unterschiedlichen Öffnungs- bzw. Schließstellungen, jeweils in einer Seitenansicht
- Figur 6: den Kippbeschlag teilweise in einer Explosionsdarstellung.

In den Figuren ist ein Kippbeschlag für einen Fenster- oder Türflügel dargestellt, der eine mit einem nicht gezeigten ortsfesten Rahmenholm befestigbare Anschlussschiene 6 aufweist, die ein Scherenelement 1 trägt.

Dieses Scherenelement 1 weist ein erstes Scherenglied 2 sowie ein mittels eines Gelenkbolzens 8 schwenkbar damit verbundenes zweites Scherenglied 3 auf, wobei das erste Scherenglied 2 längs verschieblich in der Anschlussschiene 6 gehalten ist, während das zweite Scherenglied 3 über einen Schwenkzapfen 10 an der Anschlussschiene angelenkt ist.

Eine den Fensterflügel tragende Tragleiste 4 ist mittels eines Schwenklagers 11 gelenkig mit dem ersten Scherenglied 2 verbunden.

Weiter ist ein zweiarmiger Hebel 5 vorgesehen, der mit einem Lagerbolzen 13 drehbeweglich am freien Ende des zweiten Scherengliedes 3 angeschlossen ist. Das eine Ende des zweiarmigen Hebels 5 ist über einen Gelenkzapfen 12 an der Tragleiste 4 angeschlossen, während das andere Ende verschiebbar und entgegen der Schließrichtung des Flügels abgestützt an der Anschlussschiene 6 gehalten ist.

Zur Abstützung ist an der Anschlussschiene 6 ein Stützlager 7 befestigt, das in der Figur 6 in einer Explosion dargestellt ist, während in den Figuren 3 und 4 das Stützlager 7 aufgeschnitten gezeigt ist.

Dabei weist das Stützlager 7 einen sich in Bewegungsrichtung, d.h. in Verschieberichtung des Hebels erstreckenden Längsschlitz 14 auf, dessen Grund eine Führungsbahn 18 zur Anlage des Hebels 5 während des Verschiebevorgangs beim Öffnen und Schließen des Flügels bildet.

Über ein quer zur Verschieberichtung des Hebels 5 verstellbares Stützelement 15, im Beispiel eine Exzenterschraube, kann die Schwenklage des zweiarmigen Hebels in Schließstellung des Flügels und kann damit der Anpressdruck verändert werden, wobei das Stützelement 15 ein Widerlager bildet,

An der der Anschlussschiene 6 abgewandten Seitenwand des Längsschlitzes 14 ist eine plattenförmige Gleitauflage 16 positioniert, die durch zwei angeschlossene Zapfen 19, die in Zapfenaufnahmen 20 des Stützlagers 7 eingreifen, gehalten ist und die andererseits am zugeordneten Arm des Hebels 5 anliegt.

Über eine in eine Gewindebohrung 21 des Stützlagers eingedrehte Klemmschraube 17, die stirnseitig an der Gleitauflage 16 anliegt, kann ein Anpressdruck zum Hebel 5 variiert werden, bis hin zu einer Selbsthemmung, bei der der geöffnete, d.h. verschwenkte Flügel in seiner Position selbsttätig gehalten wird.

In der Figur 5 ist der Schließvorgang in unterschiedlichen Positionen dargestellt. So zeigt die linksseitige Abbildung eine aufgeschwenkte Stellung, bei der der Hebel 5 zunächst an einem oberen Abschnitt der Führungsbahn 18 anliegt. Im weiteren Verlauf gleitet der Hebel an der Führungsbahn 18 entlang, wobei durch die Hebelwirkung, d.h., die Kraft, mit der der Hebel gegen die Führungsbahn und schließlich gegen das Stützelement gepresst wird, mit Fortschreiten des Schließvorgangs, d.h., mit Verschwenkung der Tragleiste 4 in eine in der Figur 5 rechts gezeigte Schließstellung, zunimmt. In dieser Stellung sind das Stützelement 15 und der Lagerbolzen 13, bezogen auf die Längsachse der Anschlussschiene 6 versetzt zueinander angeordnet, wobei das Stützelement 15 der Aufstellseite des Flügels bzw. des Kippbeschlages zugewandt festgelegt ist.

### Bezugszeichenliste

1 Schwenkelement
2 erstes Scherenglied
3 zweites Scherenglied
4 Tragleiste
5 zweiarmiger Hebel
6 Anschlussschiene
7 Stützlager
8 Gelenkbolzen
9 Schwenkbolzen
10 Schwenkzapfen
11 Schwenklager
12 Gelenkzapfen
13 Lagerbolzen
14 Längsschlitz
15 Stützelement
16 Gleitauflage
17 Klemmschraube
18 Führungsbahn
19 Zapfen
20 Zapfenaufnahme
21 Gewindebohrung

## Patentansprüche

1. Kippbeschlag für einen Fenster- oder Türflügel, mit einer an einem ortsfesten Rahmenholm befestigbaren Anschlussschiene (6), an der ein Scherenelement (1) mit einem ersten (2) und einem zweiten Scherenglied (3) angeschlossen ist, wobei am freien Ende des ersten Scherenglieds (2) eine Tragleiste (4) angelenkt ist, zur Befestigung des Flügels, und am freien Ende des zweiten Scherenglieds (3) ein zweiarmiger Hebel (5) mittels eines Lagerbolzens (13) schwenkbar gelagert ist und der Hebel (5) einerseits an der Tragleiste (4) gelenkig und andererseits verschiebbar an der Anschlussschiene (6) gehalten ist und wobei das erste Scherenglied (2) mittels eines Gelenkbolzens (8) schwenkbar mit dem zweiten Scherenglied (3) verbunden ist **dadurch gekennzeichnet, dass** das erste Scherenglied (2) längs verschiebbar in der Anschlussschiene (6) gehalten ist, wobei das zweite Scherenglied (3) über einen Schwenkzapfen (10) an der Anschlussschiene (6) angelenkt ist.

2. Kippbeschlag nach Anspruch 1, **dadurch gekennzeichnet, dass** zur Abstützung des zweiarmigen Hebels (5) die Anschlussschiene (6) mit einem Stützelement (15) versehen ist.

3. Kippbeschlag nach Anspruch 1 oder 2, **dadurch gekennzeichnet, dass** das Stützelement (15) auf der der Anlenkung des zweiten Scherengliedes (3) an der Anschlussschiene (6) gegenüberliegenden Seite des Kippbeschlages (1) positioniert ist.

4. Kippbeschlag nach einem der vorhergehenden Ansprüche, **dadurch gekennzeichnet, dass** das Stützelement (15) und der Lagerbolzen (13) in Schließstellung des Flügels, bezogen auf die Längsachse der Anschlussschiene (6) versetzt zueinander angeordnet sind, wobei das Stützelement (15) der Aufstellseite des Kippbeschlages (1) zugewandt positioniert ist.

5. Kippbeschlag nach einem der vorhergehenden Ansprüche, **dadurch gekennzeichnet, dass** das Stützelement (15) aus einer Stützkontur, einem Exzenter, einem Zapfen oder einer Rolle besteht.

6. Kippbeschlag nach einem der vorhergehenden Ansprüche, **dadurch gekennzeichnet, dass** eine Stützfläche des Stützelementes (15) quer zur Längserstreckung der Anschlussschiene (6) verstellbar ist.

7. Kippbeschlag nach einem der vorhergehenden Ansprüche, **dadurch gekennzeichnet, dass** das Stützelement (15) in einem Stützlager (7) gehalten ist, das an der Anschlussschiene (6) befestigt ist.

8. Kippbeschlag nach einem der vorhergehenden Ansprüche, **dadurch gekennzeichnet, dass** das Stützlager (7) einen Längsschlitz (14) aufweist, in dem ein Endbereich des zweiarmigen Hebels (5) geführt ist, wobei der Grund des Längsschlitzes (14) eine Führungsbahn (18) bildet.

9. Kippbeschlag nach einem der vorhergehenden Ansprüche, **dadurch gekennzeichnet, dass** an einer Seitenwand des Längsschlitzes (14) eine Gleitauflage (16) angeordnet ist, die auf dem zugeordneten Endbereich des zweiarmigen Hebels (5) aufliegt.

10. Kippbeschlag nach einem der vorhergehenden Ansprüche, **dadurch gekennzeichnet, dass** die Gleitauflage (16) in Richtung des zweiarmigen Hebels (5) verstellbar ist.

11. Kippbeschlag nach einem der vorhergehenden Ansprüche, **dadurch gekennzeichnet, dass** das Stützelement (15) in Richtung des Längsschlitzes (14) verstellbar ist.

12. Kippbeschlag nach Anspruch 9, **dadurch gekennzeichnet, dass** in der der Gleitauflage (16) zugeordneten Seitenwand des Längsschlitzes (14) eine Klemmschraube (17) angeordnet ist, zur Verstellung der Gleitauflage (16).

## Claims

1. Tilt fitting for a window or door leaf, comprising a connecting rail (6) which can be fastened to a stationary frame spar and to which a scissor element (1) having a first (2) and a second scissor member (3) is connected, wherein a supporting strip (4) is hinged at the free end of the first scissor member (2) for fastening the leaf, and at the free end of the second scissor member (3) a two-armed lever (5) is pivotably mounted by means of a bearing pin (13) and the lever (5) is held on the one hand in an articulated manner on the supporting strip (4) and on the other hand displaceably on the connecting rail (6), and wherein the first scissor member (2) is pivotably connected to the second scissor member (3) by means of an articulation pin (8), **characterized in that** the first scissor member (2) is held longitudinally displaceably in the connecting rail (6), wherein the second scissor member (3) is hinged to the connecting rail (6) via a pivot pin (10).

2. Tilt fitting according to claim 1, **characterized in that** for supporting the two-armed lever (5) the connecting rail (6) is provided with a supporting element (15).

3. Tilt fitting according to claim 1 or 2, **characterized in that** the supporting element (15) is positioned on the side of the tilt fitting (1) opposite the articulation of the second scissor member (3) on the connecting rail (6).

4. Tilt fitting according to one of the preceding claims, **characterized in that** the supporting element (15) and the bearing pin (13) are arranged offset from one another in the closed position of the leaf, relative to the longitudinal axis of the connecting rail (6), wherein the supporting element (15) is positioned facing the erection side of the tilt fitting (1).

5. Tilt fitting according to one of the preceding claims, **characterized in that** the supporting element (15) consists of a support contour, an eccentric, a pin or a roller.

6. Tilt fitting according to one of the preceding claims, **characterized in that** a supporting surface of the supporting element (15) is adjustable transversely to the longitudinal extension of the connecting rail (6).

7. Tilt fitting according to one of the preceding claims, **characterized in that** the supporting element (15) is held in a supporting bearing (7) which is fastened to the connecting rail (6).

8. Tilt fitting according to one of the preceding claims, **characterized in that** the supporting bearing (7) has a longitudinal slot (14) in which an end region of the two-armed lever (5) is guided, wherein the bottom of the longitudinal slot (14) forms a guide track (18).

9. Tilt fitting according to one of the preceding claims, **characterized in that** a sliding support (16) is arranged on a side wall of the longitudinal slot (14) and rests on the associated end region of the two-armed lever (5).

10. Tilt fitting according to one of the preceding claims, **characterized in that** the sliding support (16) is adjustable in the direction of the two-armed lever (5).

11. Tilt fitting according to one of the preceding claims, **characterized in that** the supporting element (15) is adjustable in the direction of the longitudinal slot (14).

12. Tilt fitting according to claim 9, **characterized in that** a clamping screw (17) is arranged in the side wall of the longitudinal slot (14) associated with the sliding support (16) for adjusting the sliding support (16).

## Revendications

1. Ferrure basculante pour un vantail de fenêtre ou de porte, avec un rail de raccordement (6) pouvant être fixé à un montant de fenêtre stationnaire, sur lequel un élément de compas (1) comportant une première partie de compas (2) et une deuxième partie de compas (3) est raccordé, dans laquelle un barreau de support (4) est articulé à l'extrémité libre de la première partie de compas (2) pour la fixation du vantail et un levier à deux bras (5) est supporté de façon pivotante sur l'extrémité libre de la partie de compas (3) au moyen d'un boulon de palier (13) et le levier (5) est articulé d'un côté au barreau portant (4) et retenu de façon coulissante de l'autre côté sur le rail de raccordement (6) et dans laquelle la première partie de compas (2) est reliée de façon pivotante à la deuxième partie de compas (3) au moyen d'un boulon articulé (8), **caractérisée en ce que** la première partie de compas (2) est retenue avec possibilité de translation longitudinale dans le rail de raccordement (6), la deuxième partie de compas (3) étant articulée par un tourillon (10) sur le rail de raccordement (6).

2. Ferrure basculante selon la revendication 1, **caractérisée en ce que** pour soutenir le levier à deux bras (5), le rail de raccordement (6) est muni d'un élément d'appui (15).

3. Ferrure basculante selon la revendication 1 ou 2, **caractérisée en ce que** l'élément d'appui (15) est positionné sur le côté de la ferrure basculante (1) qui fait face à l'articulation de la deuxième partie de compas (3) sur le rail de raccordement (6).

4. Ferrure basculante selon l'une des revendications précédentes, **caractérisée en ce que** l'élément d'appui (15) et le boulon de palier (13) sont décalés l'un par rapport à l'autre par rapport à l'axe longitudinal du rail de raccordement (6) dans la position fermée du vantail, l'élément d'appui (15) étant tourné vers le côté d'application de la ferrure basculante (1).

5. Ferrure basculante selon l'une des revendications précédentes, **caractérisée en ce que** l'élément d'appui (15) se compose d'un profil d'appui, d'un excentrique, d'un tourillon ou d'un galet.

6. Ferrure basculante selon l'une des revendications précédentes, **caractérisée en ce qu'**une surface d'appui de l'élément d'appui (15) est ajustable transversalement par rapport à la longueur du rail de raccordement (6).

7. Ferrure basculante selon l'une des revendications précédentes, **caractérisée en ce que** l'élément d'appui (15) est retenu dans un palier d'appui (7) qui est fixé au rail de raccordement (6).

8. Ferrure basculante selon l'une des revendications précédentes, **caractérisée en ce que** le palier d'appui (7) présente une fente longitudinale (14) dans laquelle une partie d'extrémité du levier à deux bras (5) est guidée, le fond de la fente longitudinale (14) formant une piste de guidage (18).

9. Ferrure basculante selon l'une des revendications précédentes, **caractérisée en ce qu'**est disposé sur une paroi latérale de la fente longitudinale (14) un appui de glissement (16) qui repose sur la partie d'extrémité correspondante du levier à deux bras (5).

10. Ferrure basculante selon l'une des revendications précédentes, **caractérisée en ce que** l'appui de glissement (16) est ajustable dans la direction du levier à deux bras (5).

11. Ferrure basculante selon l'une des revendications précédentes, **caractérisée en ce que** l'élément d'appui (15) est ajustable dans la direction de la fente longitudinale (14).

12. Ferrure basculante selon la revendication 9, **caractérisée en ce qu'**est disposée dans la paroi latérale de la fente longitudinale (14) tournée vers l'appui de glissement (16) une vis de serrage (17) servant à l'ajustement de l'appui de glissement (16).
